# EUROPÄISCHE PATENTSCHRIFT

(11) **EP 0 850 289 B1**
(45) Veröffentlichungstag und Bekanntmachung des Hinweises auf die Patenterteilung: **05.01.2000**
(21) Anmeldenummer: 96942977.8
(22) Anmeldetag: 26.06.1996
(51) Int. Cl.: C10J 3/26, C10J 3/24, C10J 3/80

(54) **VERFAHREN UND VORRICHTUNG ZUR BRENNGASHERSTELLUNG**
PROCESS AND APPARATUS FOR PRODUCING FUEL GAS
PROCEDE ET DISPOSITIF PERMETTANT DE PRODUIRE DU GAZ COMBUSTIBLE

(30) Priorität: 27.06.1995 DE 8100006
(43) Veröffentlichungstag der Anmeldung: 01.07.1998
(73) Patentinhaber: Verwertung und Entsorgung von Reststoffen GMBH, 01169 Dresden (DE)
(72) Erfinder: TOPF, Norbert, D-01169 Dresden (DE); REICHERT, Günter, D-80637 MUENCHEN (DE); HAHN, Dieter, D-01169 Dresden (DE); LIEBISCH, Günter, D-01187 Dresden (DE)
(74) Vertreter: Pätzelt, Peter, Dipl.-Ing. (FH)
(86) Internationale Anmeldenummer: DE9601122
(87) Internationale Veröffentlichungsnummer: WO9701618

(56) Entgegenhaltungen:
- EP-A- 0 433 547
- DE-A- 3 042 200
- DE-A- 3 816 085
- DE-C- 377 222
- GB-A- 377 767
- US-A- 4 747 355

## Beschreibung

Die Erfindung betrifft ein Verfahren und eine Vorrichtung zur Herstellung von Brenngas aus kohlenstoffhaltigen Produkten, insbesondere aus in geeigneter Weise konditionierten bzw. aufbereiteten Abfall- und Reststoffen.

Nach der DE-OS 33 12 863 ist ein Verfahren zum Verbrennen von brennbarem Gut, bei dem brennbare Abgase einer Brennkammer zugeführt werden, bekannt. Dabei werden die Abgase von innerhalb der Brennkammer zu deren Ausgang bzw. deren Ausgängen gesondert geführt und den gesondert geführten Abgasen Frischluft beigemischt. Damit soll ein möglichst vollständiger und störungsfreier Ausbrand der Abgase ermöglicht werden.

Durch die DE-PS 34 09 292 und die DE-PS 37 05 406 sind Gaserzeuger in Baueinheit mit einer Brennkammer als sogenannte Vergasungsheizkessel bekannt. Diese bestehen aus einem oberhalb eines beweglichen Rostes angeordneten Füllschacht, einem sich an den Füllschacht oberhalb des Rostes anschließenden Reaktionsraum, einer unterhalb des Rostes angeordneten Brennkammer und einem innerhalb der Brennkammer vorgesehenen Flammrohr.

Durch die Vergasungsführung in diesem Vergasungsheizkessel als Gleichstromvergasung, wobei der zu vergasende Stoff und das Vergasungsmittel von oben nach unten den Vergasungsapparat durchlaufen und das erzeugte Brenngas in unmittelbarer Nähe des Ascheaustrages abgezogen wird, kommt es zum Austrag von Kohlenstoffpartikeln durch das Brenngas und damit zu Problemen bei der Verbrennung des Gases in Form eines zu hohen Rest-CO-Gehaltes im Abgas.

Die DE-PS 926 978 gibt einen Gaserzeuger an, bei dem die Vergasung des Brennstoffes in einem Querstrom des Vergasungsmittels erfolgt. Die Vorderwand des Vergasungsschachtes ist dabei als schrägliegendes Rost ausgebildet, dem übereinanderliegende, einzeln abschaltbare Windkammern vorgelagert sind. Über diese abschaltbare Windkammern wird wahlweise, entsprechend dem Bedarf, das Verbrennungsmittel Luft oder Luft und Dampf zugeführt, wodurch der Verbrennungsprozeß beeinflußt werden kann.

In der DE 38 16 085 A1 wird ein Verfahren und eine Vorrichtung zur Erzeugung von bevorzugt in Feuerungsanlagen nutzbarem Gas aus problematischem Vergasungsgut beschrieben. In einem schachtartigen Festbettreaktor wird kopfseitig der Reaktorraum mit dem Vergasungsgut beschickt und bodenseitig das Vergasungsmittel zugeführt. Das Vergasungsgut wird in abwechselnd aufeinander folgenden stationären Phasen und Vorschubphasen schwerkraftabhängig im Reaktorraum verlagert. Das Vergasungsmittel wird über die Länge des Reaktorraums, im wesentlichen in gleichen Teilmengen verteilt, im Querstrom und im Gegenstrom zugeführt. Das Vergasungsmittel im Querstrom wird durch den Reaktorboden und zusätzlich in einer Teilmenge vertikal am unteren Ende des Reaktorraums eingeführt. Das Vergasungsmittel im Gegenstrom wird im Bereich der unten liegenden Oxidationszone eingeleitet. Bei der Verlagerung des Vergasungsmittels wird die Schwelzone und die Reduktionszone schichtweise zerstört bzw. umgeschichtet. Der Reaktorboden ist abwechselnd in mehrere ortsfeste und bewegliche Abschnitte unterteilt und unter einem Winkel zur Horizontalen geneigt angeordnet.

Der Erfindung liegt die Aufgabe zugrunde, ein Verfahren und eine Vorrichtung zu schaffen, mit denen bei einem hohen energetischen Wirkungsgrad die Reinheit des in einem Vergasungsapparat erzeugten Gases erhöht und damit dessen Verwertbarkeit erweitert wird. Insbesondere soll eine weitgehend vollständige Ausnutzung des in dem eingesetzten Abfall- oder Reststoff enthaltenen Kohlenstoffs, eine optimale Verwertbarkeit des erzeugten Brenngases sowie eine Minimierung des Schadstoffaustrages, durch die nach dem Wärmeentzug austretenden Verbrennungsabgase, erzielt werden.

Die Erfindung löst die Aufgabe für das Verfahren mit den kennzeichnenden Mitteln des Anspruches 1 und für die Vorrichtung mit den kennzeichnenden Mitteln des Anspruches 2. Vorteilhafte Ausgestaltungen der Vorrichtung nach Anspruch 2 sind in den Unteransprüchen 3 und 4 gekennzeichnet.

Die in geeigneter Weise konditionierten bzw. aufbereiteten Abfall- oder Reststoffe werden als Feststoffe mit Luft oder einem luft- oder sauerstoffhaltigen Gasgemisch als Vergasungsmittel in einem Vergasungsapparat vergast. Dabei werden der zu vergasende Stoff und das Vergasungsmittel im Gemischtstrom geführt, indem der zu vergasende Feststoff den Vergasungsofen von oben nach unten durchläuft und das Vergasungsmittel sowohl von oben als auch von unten und seitlich, zumindest aber seitlich und an einer der anderen genannten Stellen, der Feststoffschüttung zugeführt wird und der Abzug des Brenngases vorzugsweise an der der seitlichen Zuführung des Vergasungsmittels gegenüberliegenden Seite erfolgt.

Die Regelung des Vergasungsvorganges im Vergasungsapparat erfolgt erfindungsgemäß durch die Aufnahme des Temperaturprofils über die Höhe des Vergasungsapparates. Dabei wird die vertikale Lage der Hauptvergasungszone, entsprechend der Maximaltemperaturzone, über die Bewegung des Schubrostes und damit über die Geschwindigkeit des Ascheaustrages geregelt. Die je nach Art der Abfall- oder Reststoffe unterschiedliche optimale Vergasungstemperatur wird über Größe und Zusammensetzung des Vergasungsmittelstromes und die Leistung des Vergasungsofens über die Breite der Vergasungsmittelzuführung durch übereinander angeordnete Zuführungsstellen geregelt.

Das erzeugte Brenngas kann vollständig oder teilweise ohne weitere Aufbereitung einer unter dem Vergasungsapparat in Baueinheit angeordneten Brennkammer an sich bekannter Bauart zugeführt und die entstehenden Verbrennungsgase thermisch genutzt werden. Vorteilhafterweise wird jedoch das Brenngas einer Arbeitsmaschine zur Erzeugung von Elektroenergie zugeführt. Die Restwärme wird mittels eines Abhitzekessels thermisch genutzt. Nach dem Wärmeentzug wird das Verbrennungsabgas einer Rauchgasreinigung unterworfen, die vorzugsweise ein Aktivkoksfilter beinhaltet, und gelangt anschließend über einen Schornstein in die Atmosphäre.

Die Vorrichtung zur Brenngasherstellung durch Vergasung kohlenstoffhaltiger Produkte, insbesondere von in geeigneter Weise konditionierten bzw. aufbereiteten Abfall- und Reststoffen, mit Luft oder einem luft- oder sauerstoffhaltigen Gasgemisch als Vergasungsmittel in einem Vergasungsapparat, vorzugsweise in Baueinheit mit einer Brennkammer, ist dadurch gekennzeichnet, daß der Vergasungsapparat mit einem schrägliegenden Rost ausgerüstet ist, der vorzugsweise als Stufenrost ausgebildet ist, der die Zuführung des Vergasungsmittels ermöglicht und über einen geeigneten Mechanismus in eine Schubbewegung versetzbar ist.

Nach Anspruch 4 ist die Vorrichtung, der Vergasungsapparat, mit einem zweischichtigen Isolier-Kühl-System umgeben, dessen Schichten durch eine perforierte Zwischenwand getrennt sind, wobei die äußere Isolierschicht eine oder mehrere Öffnungen für die Kühllufteinleitung und die innere Kühlschicht eine oder mehrere Öffnungen für die Kühlluftableitung aufweisen.

Von besonderer Bedeutung ist dabei, daß der kalte Kühlgasstrom, in der Regel das Vergasungsmittel, zuerst die äußere Wand des Isolier-Kühl-Systems kühlt, danach die perforierte Zwischenwand durchströmt und damit in der Folge auch auf den inneren Mantel des Vergasungsapparates geblasen wird. Dadurch kommt es zu einer intensiven Kühlung des inneren Mantels des Vergasungsapparates bei gleichzeitiger vorteilhafter Vorwärmung des Vergasungsmittels.

Die Erfindung soll nachstehend an einem Ausführungsbeispiel näher erläutert werden.

In der Zeichnung ist der prinzipielle Aufbau der erfindungsgemäßen Vorrichtung erläutert. Der erfindungsgemäße Vergasungsapparat ist mit einem schrägliegenden Rost 1 ausgestattet, wobei ein Teil des Vergasungsmittels dem zu vergasenden Stoff durch diesen Rost 1 zugeführt wird und hauptsächlich die Aufgabe hat, den in der Einsatzproduktasche noch vorhandenen Kohlenstoff vollständig umzusetzen. Ein weiterer Vergasungsmittelanteil wird dem Vergasungsofen oberhalb der Feststoffschüttung zugeführt und hat hauptsächlich die Aufgabe, Schwelprodukte des zu vergasenden Stoffes in die Vergasungszone zu spülen und damit der vollständigen Vergasung zuzuführen. Die Hauptmenge des Vergasungsmittels wird dem Vergasungsapparat seitlich über eine Zuführung 2 zugeführt. Durch Variation der Breite der seitlichen Vergasungsmittelzuführung kann die Abmessung der Vergasungszone und damit die Vergasungsleistung bestimmt werden. Bei einer Fließrichtung des zu vergasenden Stoffes von oben nach unten wird im unteren Teil des Vergasungsapparates ein Gegenstrom, im oberen Teil ein Gleichstrom und im Mittelteil, der Hauptvergasungszone, ein Querstrom realisiert. Das Brenngas wird an der der seitlichen Zuführung 2 gegenüberliegenden Seite oberhalb der obersten Stufe des schrägliegenden Rostes 1 an einem Abgang 3 abgezogen.

Durch die erfindungsgemäße Gemischtstromvergasung wird einerseits ein vollständiger Umsatz des im zu vergasenden Stoff enthaltenen Kohlenstoffs und andererseits eine vollständige Umsetzung der primär entstehenden Schwelprodukte erreicht, so daß das Brenngas frei von kondensierbaren organischen und teerartigen Stoffen ist.

Der schrägliegende Rost 1 ist erfindungsgemäß als Stufenrost oder anderweitig als von einer ebenen Form abweichend ausgebildet und beweglich als Schubrost gelagert. Durch die Schubbewegung über einen geeigneten Antrieb 4 wird die Asche über eine Austragsöffnung 5 ausgetragen und gelangt in den Aschesammelraum 6. Durch die räumlich getrennte Abführung von Brenngas und Asche ist das Brenngas weitgehend frei von kohlenstoffhaltigen und mineralischen Schwebeteilchen.

Ein weiteres Merkmal der Erfindung ist das Isolier-Kühl-System um den Vergasungsapparat. Die Kühlluft gelangt zunächst in eine äußere Isolierschicht 7 und von da aus durch die perforierte Zwischenwand 8 in eine innere Kühlschicht 9, wo die eigentliche Kühlung des Vergasungsofenmantels 12 erfolgt. Die vorgewärmte Luft verläßt das Isolier-Kühl-System bei einem Abgang 10 und wird als Vergasungsmittel oder Verbrennungsluft eingesetzt.

Die Regelung des Vergasungsvorgangs im Vergasungsapparat erfolgt, wie bereits beschrieben, durch Aufnahme des Temperaturprofils über die Höhe des Vergasungsapparates. Dabei wird die Lage der Hauptvergasungszone, entsprechend der Maximaltemperaturzone, über die Bewegung des Rostes 1 und damit durch den Ascheaustrag geregelt. Die je nach Art des Abfall- oder Reststoffes unterschiedliche optimale Vergasungstemperatur wird über Größe und Zusammensetzung des Vergasungsmittelstromes und die Leistung des Vergasungsapparates über die Breite der Vergasungszone entsprechend der Breite der Vergasungsmittelzuführung durch mehrere übereinander angeordnete Zuführungen 2 geregelt.

Das erzeugte Brenngas kann vollständig oder teilweise ohne weitere Aufbereitung einer unter dem Vergasungsapparat in Baueinheit angeordneten Brennkammer 11 an sich bekannter Bauart zugeführt und die entstehenden Verbrennungsgase thermisch genutzt werden. Vorteilhafterweise wird jedoch das Brenngas einer Arbeitsmaschine zur Erzeugung von Elektroenergie zugeführt. Die Restwärme wird mittels eines Abhitzekessels thermisch genutzt. Nach dem Wärmeentzug wird das Verbrennungsabgas einer Rauchgasreinigung unterworfen, vorzugsweise unter Anwendung eines Aktivkoksfilters, und gelangt anschließend über einen Schornstein in die Atmosphäre.

## Patentansprüche

1. Verfahren zur Regelung der Brenngasherstellung aus kohlenstoffhaltigen Feststoffen, insbesondere von Abfall- und Reststoffen, die in geeigneter Weise konditioniert bzw. aufbereitet sind, durch Vergasung mit einem Vergasungsmittel, bestehend aus Luft oder einem sauerstoffhaltigen Gasgemisch, in einem Vergasungsapparat, bei dem die zu vergasenden Feststoffe den Vergasungsapparat von oben nach unten durchlaufen und die Vergasung in der Schüttung der zu vergasenden Feststoffe in einer Vergasungszone oberhalb eines Rostes stattfindet und das Vergasungsmittel im Gemischtstrom von unten durch das Rost und/oder von oben sowie seitlich der Vergasungszone zugeführt wird und der Abzug des Brenngases aus dem Vergasungsapparat an der der seitlichen Zuführung des Vergasungsmittels gegenüberliegenden Seite erfolgt, wobei der Hauptstrom des Vergasungsmittels seitlich der Vergasungszone zugeführt wird, und die Regelung des Vergasungsvorganges in Abhängigkeit des in der Schüttung aufgenommenen Temperaturprofils erfolgt, **dadurch gekennzeichnet, daß** die Lage der Hauptvergasungszone durch die Geschwindigkeit des Ascheaustrags aus dem Vergasungsapparat, die optimale Vergasungstemperatur über den Vergasungsmittelstrom und die Leistung des Vergasungsapparates über die Einstellung der Breite der Vergasungszone durch die seitliche Zufuhr des Vergasungsmittels geregelt werden.

2. Vorrichtung zur Brenngasherstellung aus kohlenstoffhaltigen Feststoffen, insbesondere von Abfall- und Reststoffen, die in geeigneter Weise konditioniert bzw. aufbereitet sind, bei dem die zu vergasenden Feststoffe einen Vergasungsapparat von oben nach unten durchlaufen und die Vergasung in der Schüttung der zu vergasenden Feststoffe im wesentlichen oberhalb eines Rostes stattfindet, Mittel vorhanden sind, die das Vergasungsmittel im Gemischtstrom von unten durch das Rost und/oder von oben sowie seitlich zuführen und an der der seitlichen Zuführung gegenüberliegenden Seite ableiten, **dadurch gekennzeichnet, daß** der Vergasungsapparat ein schrägliegendes Rost (1) aufweist, welches mit einem Mechanismus ausgerüstet ist, der das Rost in eine Schubbewegung versetzen kann, derart daß der Ascheaustrag geregelt werden kann.

3. Vorrichtung nach Anspruch 2, **dadurch gekennzeichnet, daß** das schrägliegende Rost (1) ein Stufenrost ist.

4. Vorrichtung nach einem der Ansprüche 2 oder 3, **dadurch gekennzeichnet, daß** die Außenwand des Vergasungsapparates eine Wärmeisolierung aus einem zweischichtigen Isolier-Kühl-System aufweist, dessen einzelne Schichten durch eine perforierte Zwischenwand (8) voneinander getrennt sind, wobei Mittel vorhanden sind, über die kaltes Verbrennungsmittel in die äußere Schicht, welche die Isolierschicht (7) ist, eingeleitet, danach über die perforierten Zwischenwand (8) in die innere Schicht, welche die Kühlschicht (9) ist, eingeleitet und aus der inneren Schicht als erwärmtes Verbrennungsmittel abgeleitet und mindestens über die seitliche(n) Zuführung(n) (2) dem Vergasungsapparat zugeführt werden kann.

## Claims

1. Method of regulating the production of fuel gas from carbonaceous solids, in particular from waste and residual materials, which are conditioned or processed in a suitable manner, by gasification with a gasification medium, consisting of air or a gas mixture containing oxygen, in a gasification apparatus, in which the solids to be gasified pass through the gasification apparatus from top to bottom, and the gasification in the filling consisting of the solids to be gasified takes place in a gasification zone above a grate, and the gasification medium is fed in mixed flow from below through the grate and/or from above as well as at the side of the gasification zone, and the fuel gas is drawn off from the gasification apparatus at the side opposite the lateral feed of the gasification medium, the main flow of the gasification medium being fed at the side of the gasification zone, and the gasification operation being regulated as a function of the temperature profile recorded in the filling, characterized in that the position of the main gasification zone is regulated by the velocity of the ash discharge from the gasification apparatus, the optimum gasification temperature is regulated by means of the gasification-medium flow and the output of the gasification apparatus is regulated via the adjustment of the width of the gasification zone by the lateral feed of the gasification medium.

2. Arrangement for producing fuel gas from carbonaceous solids, in particular from waste and residual materials, which are conditioned or processed in a suitable manner, in which the solids to be gasified pass through a gasification apparatus from top to bottom, and the gasification in the filling consisting of the solids to be gasified takes place essentially above a grate, in which case there are means which feed the gasification medium in mixed flow from below through the grate and/or from above as well as at the side and draw off the gasification medium at the side opposite the lateral feed, characterized in that the gasification apparatus has an inclined grate (1), which is equipped with a mechanism which can set the grate in a sliding motion in such a way that the ash discharge can be regulated.

3. Apparatus according to Claim 2, characterized in that the inclined grate (1) is a stepped grate.

4. Apparatus according to either of Claims 2 or 3, charactrerized in that the outer wall of the gasification apparatus has heat insulation consisting of a double-layer insulating/cooling system, the individual layers of which are separated from one another by a perforated intermediate wall (8), in which case there are means via which cold combustion medium can be directed into the outer layer, which is the insulating layer (7), then over the perforated intermediate wall (8) into the inner layer, which is the cooling layer (9), and can be withdrawn from the inner layer as heated combustion medium and fed at least via the lateral feed(s) (2) to the gasification apparatus.

## Revendications

1. Procédé pour la régulation de la fabrication d'un gaz combustible à partir de matières solides carbonées, en particulier de déchets et de résidus, qui sont conditionnés, respectivement préparés de façon appropriée, par gazéification avec un agent de gazéification, se composant d'air ou d'un mélange gazeux contenant de l'oxygène, dans un appareil de gazéification, dans lequel les matières solides à gazéifier traversent l'appareil de gazéification de haut en bas et la gazéification a lieu dans la masse des matières solides à gazéifier dans une zone de gazéification située au-dessus d'une grille et l'agent de gazéification est introduit en un courant mixte dans la zone de gazéification par le bas à travers la grille et/ou par le haut ainsi que latéralement et l'extraction du gaz combustible hors de l'appareil de gazéification est effectuée par le côté opposé à l'introduction latérale de l'agent de gazéification, dans lequel le courant principal de l'agent de gazéification est introduit latéralement dans la zone de gazéification, et la régulation de l'opération de gazéification est effectuée en fonction du profil de température enregistré dans la masse, caractérisé en ce que la situation de la zone de gazéification principale est régulée par la vitesse de l'extraction des cendres hors de l'appareil de gazéification, la température optimale de gazéification par le courant d'agent de gazéification et la puissance de l'appareil de gazéification par le réglage de la largeur de la zone de gazéification au moyen de l'introduction latérale de l'agent de gazéification.

2. Dispositif pour la fabrication d'un gaz combustible à partir de matières solides carbonées, en particulier de déchets et de résidus, qui sont conditionnés, respectivement préparés de façon appropriée, dans lequel les matières solides à gazéifier traversent un appareil de gazéification de haut en bas et la gazéification a lieu dans la masse des matières solides à gazéifier essentiellement au-dessus d'une grille, il existe des moyens qui introduisent l'agent de gazéification en un courant mixte par le bas à travers la grille et/ou par le haut ainsi que latéralement et qui l'extraient par le côté opposé à l'introduction latérale, caractérisé en ce que l'appareil de gazéification présente une grille oblique (1), qui est équipée d'un mécanisme, qui peut mouvoir la grille en un mouvement de translation, de telle façon que l'extraction des cendres puisse être régulée.

3. Dispositif suivant la revendication 2, caractérisé en ce que la grille oblique (1) est une grille à étages.

4. Dispositif suivant l'une des revendications 2 ou 3, caractérisé en ce que la paroi extérieure de l'appareil de gazéification présente une isolation thermique composée d'un système de refroidissement et d'isolation à deux couches, dont les couches individuelles sont séparées l'une de l'autre par une paroi intermédiaire perforée (8), dans lequel il existe des moyens par lesquels un agent de combustion froid peut être introduit dans la couche extérieure, qui est la couche isolante (7), être introduit ensuite par la paroi intermédiaire perforée (8) dans la couche intérieure, qui est la couche de refroidissement (9), être extrait hors de la couche intérieure sous forme d'agent de combustion chauffé et être fourni à l'appareil de gazéification au moins par 1' (les) introduction(s) latérale(s) (2).
